# EUROPÄISCHE PATENTSCHRIFT

(11) **EP 1 160 392 B1**
(45) Veröffentlichungstag und Bekanntmachung des Hinweises auf die Patenterteilung: **08.11.2006**
(21) Anmeldenummer: 01113092.9
(22) Anmeldetag: 29.05.2001
(51) Int. Cl.: E04F 13/14, E04C 2/34

(54) **Stranggepresste Fassadenplatte**
Extruded cladding panel
Panneau de façade extrudé

(30) Priorität: 02.06.2000 DE 10027502
(43) Veröffentlichungstag der Anmeldung: 05.12.2001
(73) Patentinhaber: Möding Keramikfassaden GmbH, 84163 Marklkofen (DE)
(72) Erfinder: Gerhaher, Max, Dipl.-Ing., 94405 Landau/Isar (DE)
(74) Vertreter: LOUIS, PÖHLAU, LOHRENTZ

(56) Entgegenhaltungen:
- EP-A- 0 540 036
- US-A- 5 644 887

## Beschreibung

Die Erfindung bezieht sich auf eine stranggepreßte, vorzugsweise keramische, Fassadenplatte nach dem Oberbegriff des Anspruchs 1 für die vorgehängte, hinterlüftete Montage auf einer Unterkonstruktion.

Durch die DE 43 25 873 sind stranggepreßte keramische Fassadenplatten im Hochformat bekannt, welche durch eine vordere und eine hintere Plattenschale gebildet werden, die durch vertikal verlaufende Stege miteinander verbunden sind und mit Langlöchern versehen sind, die zwischen den Stegen angeordnet sind. Am kopfseitigen Rand dieser Fassadenplatten bildet die überstehende hintere Plattenschale einen Kopffalz, der höher ist, als die Höhe der von der Vorderseite her sichtbaren Horizontalfuge, die von zwei übereinander angeordneten Fassadenplatten gebildet wird. Am fußseitigen Rand der Fassadenplatten bildet die überstehende vordere Plattenschale einen Fußfalz, der höher ist, als die Höhe der von der Rückseite der Fassade her sichtbaren Horizontalfuge zwischen übereinander angeordneten Fassadenplatten. Durch die sich gegenseitig hintergreifenden Kopf- und Fußfalze wirkt die Fassade von der Außenseite (und auch von der Innenseite) her gesehen optisch geschlossen. Außerdem ergibt sich eine optimale Wasserführung des an der Vorderseite der Fassade ablaufende Fassadenwassers und die Möglichkeit, die Plattenhalter weitgehend verdeckt anzubringen. Der Nachteil dieser Konstruktion liegt darin, daß die Kopf- und Fußfalze quer zur Strangpreßrichtung verlaufen, so daß diese nicht im Strangpreßverfahren gleich mitgepreßt werden können. Es bleibt daher nur die Möglichkeit, die Kopf- und Fußfalze im plastischen, getrockneten oder gebrannten Zustand an den Fassadenplatten anzubringen. Bei der Herstellung der Kopf- und Fußfalze im plastischen Zustand ergeben sich durch die unvermeidbaren keramischen Schwindungsdifferenzen sehr grobe, nicht akzeptable Toleranzen an der gebrannten Fassadenplatte. Bei der Herstellung im getrockneten Zustand z.B. durch Fräsen kommt es zu untragbar starken Kantenausbrüchen. Im gebrannten Zustand gibt es die Möglichkeit des Fräsens, die wegen des großen Zerspannungsvolumens zu teuer ist. Eine weitere Möglichkeit ist die Herstellung der Kopf- und Fußfalze durch mehrere Schnitte mit Kreissägen. Mit dem ersten Schnitt an jedem Plattenende wird die Platte auf Länge geschnitten; diese Schnitte sind unkompliziert und können mit hoher Präzision gleichzeitig an den gegenüberliegenden Plattenenden erfolgen. Üblicherweise werden dabei die Fassadenplatten quer liegend unter den beiden seitlich angeordneten Kreissägen durchgeschoben. Danach erfolgt in einem weiteren Arbeitsgang je ein Schnitt von beiden Seiten im rechten Winkel zum ersten Schnitt - also in Lochrichtung. Diese Schnitte erfolgen in der liegenden Platte durch zwei zu beiden Seiten angeordnete Sägeblätter mit einer Einschnitttiefe, die der Höhe des Kopf- bzw. des Fußfalzes entspricht. Auch diese Einschnitte können gleichzeitig mit hoher Präzision hergestellt werden. Der jeweils dritte Schnitt an jedem Ende der Fassadenplatte muß aber aus verschiedenen Richtungen kommen, am Kopfende von der Plattenvorderseite her und am Fußende von der Plattenrückseite her. Durch den gegenläufigen Angriff der Sägen ergibt sich ein Kräftepaar, welches ein Drehmoment auf die liegenden Platten ausübt, so daß es sehr schwierig ist, die Platten in der erforderlichen Präzision auf der Fördervorrichtung zu fixieren. Die Folge davon ist eine hohe Ausschußquote durch Überschreitung der zulässigen engen Maßtoleranzen.

Letztendlich kann dies nur durch eine außerordentlich präzise und stabile Fixierung der Platten auf der Maschine unterbunden werden oder durch zwei zusätzliche einzelne Arbeitsgänge (Schnitte) unter sonst gleichen Bedingungen. Die Herstellungskosten von Kopf- und Fußfalzen quer zur Strangpreßrichtung durch jeweils drei Schnitte an den gebrannten Platten werden durch diese Komplikationen der asymmetrischen Krafteinwirkung noch zusätzlich erheblich erhöht, so daß die Hochformat-Version der stranggepreßten Fassaden mit vertikaler Lochanordnung dadurch wesentlich unwirtschaftlicher wird als die Querformat-Version mit horizontalen Löchern und den im gleichen Arbeitsgang angepreßten Kopf- und Fußfalzen.

Die EP 0 540 036 A1 beschreibt eine Fassadenplatte mit einem vorderseitigen und einem rückseitigen Plattenteil, die durch schmale Stege miteinander verbunden sind. Die Stege sind schräg von hinten nach vorne abfallend ausgebildet, um eine größere Eingrifftiefe des Fußfalzes in den nach oben offenen Teil des Plattenhalters zu ermöglichen. Der vordere Fußfalz überdeckt optisch zumindest einen Teil des hinteren Abschnitts des Plattenhalters.

Aufgabe der Erfindung ist es deshalb, eine stranggepreßte Fassadenplatte und ein Verfahren zu deren Herstellung zu beschreiben, deren Falze quer zu deren Löchern angeordnet sind, die den architektonischen technischen und bauphysikalischen Ansprüchen genügt, aber kostengünstiger und maßgenauer herstellbar ist.

Erfindungsgemäß wird diese Aufgabe durch die Kennzeichen des Anspruchs 1 gelöst. Der Vorteil dieser Ausführungsform besteht darin, daß die Höhe der durch die rückseitige Plattenschale gebildete Kopffalz geringer ist, als die Höhe der von der Fassadenvorderseite her sichtbaren Fuge. Ein Kopffalz von so geringer Höhe kann durch die Anwendung eines doppelten Sägeblattes erfolgen. Das von der Fassadenplatte her gesehen äußere Sägeblatt hat eine Eingrifftiefe, die größer als die Plattenstärke ist; das innere Sägeblatt reicht nur etwa bis zur Hälfte der Plattenstärke bzw. bis zur Innenfläche der hinteren Plattenschale. Dadurch bleibt ein Kopffalz von der Höhe stehen, welcher der Stärke des inneren Sägeblattes entspricht. Das Fußende der Fassadenplatte wird gleichzeitig durch ein weiteres Sägeblatt zugeschnitten, dessen Eingrifftiefe größer als die Plattenstärke ist. Durch den gleichzeitigen Eingriff beider Sägen ergibt sich nahezu ein Gleichgewicht der auf der Fassadenplatten angreifenden Schnittkräfte, so daß an beiden Enden ein präziser Schnitt erzielt wird. Das Gleichgewicht der Schnittkräfte kann auch noch durch den Einsatz eines verstärkten Sägeblattes am Fußende der Platte erhöht werden. Der Zustand im Herstellungsprozeß ist in Fig 1 dargestellt. Dabei ist die obere Seite der liegenden Platte im montierten Zustand nach Fig 2 auf der Vorderseite der Fassade angeordnet.

Bei einer anderen bevorzugten Ausführungsform nach Fig 3 hat die Fassadenplatte einen Fußfalz von geringer Höhe, der durch die vordere Plattenschale gebildet wird. Der Vorteil dieser Ausführungsform liegt darin, daß die Fassade mit einem besonders niederen von der Vorderseite her sichtbaren Horizontalfuge montiert werden kann.

In einer weiteren Ausgestaltung der Erfindung nach Fig 4 sind die Fassadenplatten mit Kopf- und Fußfalz (30, 31) an der vorderen Plattenschale (32, 33) ausgebildet. Dies hat den Vorteil, daß der Fußfalz als Tropffalz ausgebildet ist und dadurch die Weiterleitung des Wassers durch Adhäsion an der Unterkante zur Rückseite der Fassade vermieden wird. Gleichzeitig ist die Ausbildung von sehr engen vorderseitigen Fugen möglich, falls dies aus architektonischen Gründen erwünscht ist.

Bei einer anderen Ausgestaltung der Erfindung nach Fig 5 werden Kopf- und Fußfalz durch die hintere Plattenschale gebildet. Das hat den Vorteil, daß breite von der Vorderseite her sichtbare Horizontalfugen ausgebildet werden können, der tatsächlich offene Fugenspalt aber eng gehalten werden kann.

Besonders vorteilhaft ist die Ausgestaltung der erfindungsgemäßen Fassadenplatten dadurch, daß die Höhe der von der Vorderseite sichtbaren Fuge relativ klein ist im Verhältnis zur Stärke der vorderen Plattenschale; zumindest kleiner als die doppelte Stärke der vorderen Plattenschale. Dadurch wird der Einblick in die Langlöcher der Fassadenplatten behindert.

Außerdem ist bei einer weiteren vorteilhaften Ausgestaltung die Stärke der vorderen Plattenschale relativ klein im Verhältnis zur Tiefe der Langlöcher; zumindest kleiner als die eineinhalbfache Tiefe der Langlöcher. Dadurch wird Eigengewicht gespart.

Bei einer weiteren vorteilhaften Ausführungsvariante der erfindungsgemäßen Fassadenplatte werden Kopf- und Fußfalz durch geringfügig schräge zur Plattenvorderseite hin geneigt Schnitte gebildet. Dabei ist die Höhe des durch den Schrägschnitt gebildeten Kopf- bzw. Fußfalzes kleiner als die Höhe der von der Fassadenvorderseite her sichtbaren Horizontalfuge. Der Vorteil dieser Ausführungsform liegt darin, daß kein doppeltes Sägeblatt benötigt wird.

Die Erfindung ist in der nachstehenden Beschreibung anhand von Zeichnungen beispielhaft erläutert. Es zeigt:
Fig 1 eine Fassadenplatte im Querschnitt während der Herstellung des Kopffalzes und dem Abschneiden des fußseitigen Endes durch Kreissägen.
Fig 2 zeigt einen Vertikalschnitt durch drei Fassadenplatten im montierten Zustand.
Fig 3 zeigt einen Vertikalschnitt durch zwei Fassadenplatten im montierten Zustand.
Fig 4 zeigt einen weiteren Vertikalschnitt.
Fig 5 zeigt einen weiteren Vertikalschnitt.
Fig 6 zeigt einen weiteren Vertikalschnitt.
Fig 7 zeigt einen weiteren Vertikalschnitt.

In dem in Fig 1 dargestellten Vertikalschnitt durch die beim Herstellungsprozeß liegende Fassadenplatte 1 schneidet auf der rechten Seite, dem Kopfende der Platte, das große Kreissägeblatt 2 den überflüssigen Abfall 3 ab, während das innen angeordnete kleinere Kreissägeblatt 4 nur teilweise in die Platte eingreift, so daß ein niederer Kopffalz 5 stehen bleibt. Auf der linken Seite schneidet ein etwas stärkeres Kreissägeblatt 6 den fußseitigen Abfall 7 ab. Die Sägeblätter 2 und 4 und das Sägeblatt 6 üben annähernd gleich hohe Schnittkräfte auf die Fassadenplatte 1 aus, so daß keine Verlagerung derselben während des Schnittes eintritt und dadurch sowohl die Schnittkanten 8 und 9 an der Oberseite 10 der Fassadenplatte 1 als auch der Kopffalz 5 mit hoher Präzision herstellbar sind.

In dem in Fig 2 dargestellten Vertikalschnitt durch drei Fassadenplatten wird am kopfseitigen Ende durch die überstehende hintere Plattenschale 13 der Kopffalz 16 gebildet, dessen Höhe 17 geringer ist, als die Höhe der Fuge 19. Die Plattenhalter 20 greifen mit ihren unteren Flanschen 21 von oben in die Längslöcher 15 zwischen den Stegen 14 ein und stützen mit den hinteren unteren Flanschen 22 die Fassadenplatte von der Rückseite her ab. Die Flansche 23 greifen von unter her in die Längslöcher der darüber angeordneten Platte ein. Das an der Fassadenvorderseite 18 abfließende Fassadenwasser kann zwar zum Teil in die horizontalen Fugen mit der Höhe 19 eindringen, wird aber sofort durch die Längslöcher 15 nach unter abgeleitet. Durch diese Drainage ist eine so gute Wasserführung gewährleistet, daß der Kopffalz 16 mit seiner geringen Höhe 17 völlig ausreichend ist. Durch die über dem Kopffalz verbleibende Fugenhöhe 24 (als Differenz zwischen der Fugenhöhe 19 nach Abzug der Kopffalzhöhe 17) ist eine ausreichende Be- und Entlüftung der vorgehängten Fassadenkonstruktion gewährleistet.

In dem in Fig 3 dargestellten Vertikalschnitt bildet die vordere Plattenschale 26 einen Fußfalz 27 dessen Höhe 25 kleiner ist, als die Höhe 28 der von der Rückseite 29 her sichtbaren Fuge. Durch diese Anordnung ergibt sich eine besonders niedere von vorne sichtbare Horizontalfuge. Die oben beschriebenen Vorteile der Herstellung sind die gleichen. Der optische Einblick in die Tiefe der Fassadenfuge ist noch geringer; die Wasserführung ist allerdings wegen des Fehlen des Kopffalzes etwas schlechter als die von der Ausführung nach Fig 2.

In Fig 4 werden Kopf- und Fußfalz 30 und 31 durch die vordere Plattenschale 32 und 33 gebildet, so daß sich eine sehr enge Fuge auf der Fassadenvorderseite ergibt.

In Fig 5 werden Kopf- und Fußfalz 34 und 35 durch die hintere Plattenschale 36, 37 gebildet; das ermöglicht die Ausbildung einer an der Fassadenvorderseite sehr breite Fuge.

In Fig 6 ist dargestellt, daß die Fugenhöhe 38 kleiner ist als die doppelte Stärke 41 der vorderen Plattenschale 42 und daß diese kleiner ist als die eineinhalbfache Lochtiefe 45.

In Fig 7 ist dargestellt, daß auch durch leichten Schrägschnitt ein niederer Kopffalz 48 und/oder ein niederer Fußfalz 50 ausgebildet werden kann, deren Höhe kleiner ist als die Höhe 51 der sichtbaren Fuge 53.

## Patentansprüche

1. Vorgehängte hinterlüftete Fassadenkonstruktion mit vertikal übereinander angeordneten stranggepreßten Fassadenplatten (11), die voneinander jeweils durch eine vorderseitige Fuge (19) und durch eine rückseitige Fuge (28) beabstandet sind,
wobei die jeweilige Fassadenplatte (11) aus einer vorderen und einer hinteren Plattenschale (12, 13) besteht, die durch Stege (14) miteinander verbunden sind,
wobei Längslöcher (15) parallel zu den Stegen (14) zwischen denselben angeordnet sind,
wobei am oberen Ende der Fassadenplatte (11) quer zu den Längslöchern (15) angeordnet ein Kopffalz (16) durch die hintere Plattenschale (13) gebildet ist,
**dadurch gekennzeichnet,**
**daß** die Höhe (17) des Kopffalzes (16) kleiner ist als die Höhe der von der Fassadenvorderseite (18) her sichtbaren Fuge (19).

2. Vorgehängte hinterlüftete Fassadenkonstruktion mit vertikal übereinander angeordneten stranggepreßten Fassadenplatten (11), die voneinander jeweils durch eine vorderseitige Fuge (19) und durch eine rückseitige Fuge (28) beabstandet sind,
wobei die jeweilige Fassadenplatte (11) aus einer vorderen und einer hinteren Plattenschale (12, 13) besteht, die durch Stege (14) miteinander verbunden sind,
wobei Längslöcher (15) parallel zu den Stegen (14) zwischen denselben angeordnet sind,
wobei am unteren Ende der Fassadenplatte (11) quer zu den Längslöchern (15) angeordnet ein Fußfalz (27) durch die vordere Plattenschale (26) gebildet ist,
**dadurch gekennzeichnet,**
**daß** die Höhe (25) des Fußfalzes (27) kleiner ist als die Höhe der von der Fassadenrückseite (29) her sichtbaren Fuge (28).

3. Fassadenkonstruktion nach einem der vorangehenden Ansprüche,
**dadurch gekennzeichnet,**
**daß** die Höhe (38) der von der Vorderseite (39) der Fassade sichtbaren Fuge (40) kleiner oder gleich ist der zweifachen Stärke (41, 44) der vorderen oder hinteren Plattenschale (42, 43).

4. Fassadenkonstruktion nach einem der vorangehenden Ansprüche,
**dadurch gekennzeichnet,**
**daß** die Stärke (41, 44) der vorderen oder hinteren Plattenschale (42, 43) kleiner oder gleich ist der eineinhalbfachen Tiefe (45) der Löcher (46) zwischen den Plattenschalen (42, 43).

5. Verfahren zur Herstellung einer stranggepreßten, vorzugsweise keramischen Fassadenplatte für eine vorgehängte hinterlüftete Fassadenkonstruktion, wobei die Fassadenplatte aus einer vorderen und einer hinteren Plattenschale besteht, die durch Stege miteinander verbunden sind, wobei Längslöcher parallel zu den Stegen zwischen denselben angeordnet sind, und die Fassadenplatte mit einem quer zu den Längslöchern angeordneten Kopffalz am oberen Ende der Fassadenplatte oder mit einem quer zu den Längslöchern angeordneten Fußfalz am unteren Ende der Fassadenplatte versehen ist,
wobei vorgesehen ist,
daß zum Zuschneiden der Fassadenplatte zwei Sägen eingesetzt werden, die gleichzeitig am Fußende und am Kopfende angreifen,
wobei an dem einen Ende zur Ausbildung des Falzes die Säge ein doppeltes Sägeblatt aufweist, das von der Fassadenplatte her gesehen ein äußeres Sägeblatt aufweist, das eine Eingriffstiefe aufweist, die größer ist als die Plattenstärke und das ein von der Fassadenplatte her gesehenes inneres Sägeblatt aufweist, das nur etwa bis zur Hälfte der Plattenstärke oder bis zur Innenfläche der inneren Plattenschale reicht.

## Claims

1. Curtained, back-ventilated facade construction comprising extruded facade panels (11) arranged vertically one above the other, each of these panels being separated from one another by a front joint (19) and by a rear joint (28), the respective facade panel (11) comprising a front and a rear panel shell (12, 13) which are interconnected by webs (14), elongate apertures (15) being arranged between and parallel to the webs (14), a top rebate (16), arranged at the upper end of the facade panel (11) transversely to the elongate apertures (15), being formed by the rear panel shell (13), **characterized in that** the height (17) of the top rebate (16) is less than the height of the joint (19) visible from the front side (18) of the facade.

2. Curtained, back-ventilated facade construction comprising extruded facade panels (11) arranged vertically one above the other, each of these panels being separated from one another by a front joint (19) and by a rear joint (28), the respective facade panel (11) comprising a front and a rear panel shell (12, 13) which are interconnected by webs (14), elongate apertures (15) being arranged between and parallel to the webs (14), a bottom rebate (27), arranged at the lower end of the facade panel (11) transversely to the elongate apertures (15), being formed by the front panel shell (26), **characterized in that** the height (25) of the bottom rebate (27) is less than the height of the joint (28) visible from the rear side (29) of the facade.

3. Facade construction according to either of the preceding claims, **characterized in that** the height (38) of the joint (40) visible from the front side (39) of the facade is less than or equal to twice the thickness (41, 44) of the front or rear panel shell (42, 43).

4. Facade construction according to one of the preceding claims, **characterized in that** the thickness (41, 44) of the front or rear panel shell (42, 43) is less than or equal to one and a half times the depth (45) of the apertures (46) between the panel shells (42, 43).

5. Method for producing an extruded, preferably ceramic, facade panel for a curtained, back-ventilated facade construction, the facade panel comprising a front and a rear panel shell which are interconnected by webs, elongate apertures being arranged between and parallel to the webs, and the facade panel being provided at the upper end of the facade panel with a top rebate arranged transversely to the elongate apertures or being provided at the lower end of the facade panel with a foot rebate arranged transversely to the elongate apertures, provision being made here to cut the facade panel to size by using two saws which act simultaneously at the bottom end and at the top end, and, to form the rebate, the saw having at one end a double saw blade which, as viewed from the facade panel, comprises an outer saw blade having a depth of penetration which is greater than the panel thickness, and which, as viewed from the facade panel, comprises an inner saw blade which extends to only about half the panel thickness or to the inner face of the inner panel shell.

## Revendications

1. Mode de construction d'une façade suspendue à aération par l'arrière, du type comportant des panneaux de façade extrudés (11) disposés verticalement les uns au-dessus des autres, et espacés chacun l'un de l'autre par une mortaise avant (19) et une mortaise arrière (28), chacun des panneaux de façade (11) se composant d'une couverture avant de panneau et d'une couverture arrière de panneau (12, 13) reliées entre elles par des entretoises (14), des trous longitudinaux (15) étant pratiqués entre les entretoises (14) parallèlement à celles-ci, à l'extrémité supérieure du panneau de façade (11), étant créée, à travers la couverture arrière de panneau (13), une feuillure de tête (16) transversale aux trous longitudinaux (15), **caractérisé en ce que** la hauteur (17) de la feuillure de tête (16) est inférieure à la hauteur de la mortaise (19) visible du côté avant de la façade (18).

2. Mode de construction d'une façade suspendue à aération par l'arrière, du type comportant des panneaux de façade extrudés (11) disposés verticalement les uns au-dessus des autres, et espacés chacun l'un de l'autre par une mortaise avant (19) et une mortaise arrière (28), chacun des panneaux de façade (11) se composant d'une couverture avant de panneau et d'une couverture arrière de panneau (12, 13) reliées entre elles par des entretoises (14), des trous longitudinaux (15) étant pratiqués entre les entretoises (14), parallèlement à celles-ci, à l'extrémité inférieure du panneau de façade (11) étant créée, à travers la couverture avant de panneau (26) une feuillure de pied (27), transversale aux trous longitudinaux (15), **caractérisé en ce que** la hauteur (25) de la feuillure de pied (27) est inférieure à la hauteur de la mortaise arrière (28) visible du côté arrière de la façade (29).

3. Mode de construction de façade selon l'une ou l'autre des revendications précédentes, **caractérisé en ce que** la hauteur (38) de la mortaise (40) visible du côté avant (39) de la façade est inférieure ou égale à deux fois l'épaisseur (41, 44) des couvertures de panneaux avant ou arrière (42, 43).

4. Mode de construction de façade selon l'une quelconque des revendications précédentes, **caractérisé en ce que** l'épaisseur (41, 44) des couvertures de panneaux (42, 43) est inférieure ou égale à la moitié de la profondeur (45) des trous (46) pratiqués entre les couvertures de panneaux (42, 43).

5. Procédé pour la fabrication d'un panneau de façade extrudé, de préférence en céramique, destiné à un système de construction de façade suspendue à aération par l'arrière, ce panneau de façade se composant d'une couverture avant de panneau et d'une couverture arrière de panneau reliées l'une à l'autre par des entretoises, des trous longitudinaux étant pratiqués entre les entretoises et parallèlement à elles, et le panneau de façade présentant, à son extrémité supérieure, une feuillure de tête parallèle aux trous longitudinaux et à son extrémité inférieure une feuillure de pied parallèle aux trous longitudinaux, **caractérisé en ce que**, en vue du découpage du panneau de façade sont installées deux scies, attaquant en même temps l'extrémité de pied et l'extrémité de tête, et, à celle des extrémités où doit être créée la feuillure, la scie présente une double lame de scie qui, vue depuis le panneau de façade, présente une lame de scie extérieure, qui possède une profondeur d'attaque supérieure à l'épaisseur du panneau, et qui, vue depuis le panneau de façade, présente une lame de scie intérieure qui n'atteint que la moitié de l'épaisseur du panneau ou n'atteint que la surface intérieure de la couverture intérieure de panneau.
